# EUROPÄISCHE PATENTSCHRIFT

(11) **EP 0 503 122 B1**
(45) Veröffentlichungstag und Bekanntmachung des Hinweises auf die Patenterteilung: **13.12.1995**
(21) Anmeldenummer: 91103978.2
(22) Anmeldetag: 14.03.1991
(51) Int. Cl.: G08B 26/00, G08B 29/16, G08B 25/04

(54) **Anordnung zum Umschalten von Meldeprimärleitungen bei Störungen**
Arrangement for commuting primary leads during faults
Arrangement pour commuter des lignes primaires en cas de perturbations

(43) Veröffentlichungstag der Anmeldung: 16.09.1992
(73) Patentinhaber: SIEMENS AKTIENGESELLSCHAFT, 80333 München (DE)
(72) Erfinder: Moser, Otto Walter, Dipl.-Ing., W-8000 München 70 (DE)

(56) Entgegenhaltungen:
- EP-A- 0 224 819
- EP-A- 0 361 298
- DE-A- 3 637 681

## Beschreibung

Die Erfindung bezieht sich auf eine Anordnung zum Umschalten von Meldeprimärleitungen bei Störungen in einer Gefahrenmeldeanlage, welche nach dem Kettensynchronisationsprinzip arbeitet. In der DE-A- 25 33 382 ist ein Verfahren und eine Einrichtung zur Übertragung von Meßwerten in einem Brandmeldesystem bekannt. Dort sind Gefahrenmelder, die nach dem Kettensynchronisationsprinzip betrieben werden, z.B. Brand- oder Einbruchmelder der Pulsmeldetechnik, beschrieben und die in bekannter Weise nacheinander ihre Meßwerte abgeben und gleichzeitig die Leitung zum nächsten Melder weiterschalten. Dabei sind die Melder über eine zweiadrige Stichleitung, d.h. eine Meldeprimärleitung mit a-b-Ader, mit der Zentrale verbunden und werden der Reihe nach von der Zentrale aus abgefragt. Die dafür im jeweiligen Melder vorgesehene Schalteinrichtung arbeitet somit nur in einer Richtung. Nachteilig bei dieser kettenförmigen Anordnung ist, daß bei Entfernen oder Ausfall eines Elements, z.B. weil die Schalteinrichtung defekt ist, oder aber bei einem Leitungsbruch die Kette an der Fehlerstelle unterbrochen wird, was zu einer Störung führt. Dies bedeutet, daß Gefahrenmelder oder ganz allgemein gesagt Elemente, die von der Zentrale aus gesehen nach der Fehlerstelle an die Meldeprimärleitung angeschlossen sind, nicht mehr betriebsfähig sind.

Um derartige Nachteile zu beseitigen, werden die Elemente einer Stichleitung über eine Schleife betrieben, d.h. die Elemente werden wie beim Stichleitungsbetrieb über die Meldeprimärleitung an die Zentrale angeschaltet, nach dem letzten Element jedoch wird die Meldeprimärleitung wieder zur Zentrale zurückgeführt und dort angeschlossen. Eine derartige Schleifenbildung einer Gefahrenmeldeanlage ist aus der ER-PA 86116172 bekannt. Bei dieser Anordnung können im Falle einer Unterbrechung, beispielsweise durch Leitungsbruch oder durch eine defekte Schalteinrichtung im Element, alle Element weiterbetrieben werden. Zum einen werden vom Anfang der Meldeprimärleitung her die Elemente bis zum Fehler abgefragt und dann werden die restlichen Melder, die nach dem Fehler angeordnet sind, von der Zentrale aus vom Ende der Meldeprimärleitung abgefragt. Dafür ist jedoch erforderlich, daß die Elemente und die zugehörigen Durchschalteinrichtungen so ausgelegt sind, daß sie in beiden Richtungen betrieben werden können, d.h., daß sie sowohl vom Anfang als auch vom Ende der Meldeprimärleitung her abgefragt werden können.

Für den Fall eines Kurzschlusses, der in der Leitung oder im Element selbst auftreten kann, sind im allgemeinen zusätzliche Meßeinrichtungen in den einzelnen Elementen vorgesehen, die im Fehlerfall dafür sorgen, daß das vor dem Kurzschluß liegende Element nicht mehr weiterschaltet, da sonst die gesamte Linienspannung zusammenbrechen würde und ein weiterer Betrieb nicht mehr sichergestellt werden kann. Eine derartige Strommeßeinrichtung muß aber nicht in jedem Element vorgesehen sein, sie kann auch in speziellen Trennelementen oder in der Zentrale untergebracht sein, wobei das Trennelement oder von der Zentrale über einen Steuerbefehl das entsprechende Trennelement die abgehende Stichleitung abschaltet (DE-A- 36 37 681).

Gefahrenmelder bzw. Elemente, die nach dem Kettensynchronisationsprinzip arbeiten, haben gegenüber anderen parallel arbeitenden Meldesystemen den Vorteil, daß sie bereits betriebsmäßig über eine Schalteinrichtung verfügen, die im Kurzschlußfall dazu benutzt werden kann, die Fehlerstelle frei zu schalten.

Da die beschriebenen Schleifensysteme empfindlich gegen elektromagnetische Störungen bzw. Einkopplungen sind, wird die Schleife im ungestörten Betriebszustand in der Regel nur von einer Seite her betrieben, d.h., alle Elemente werden vom Leitungsanfang her abgefragt. Die Rückleitung wird in der Regel nur im Störungsfall oder zu Prüfzwecken verwendet. Bei Schleifenbetrieb ist es auch möglich, daß die Leitung abwechselnd, z.B. bei jedem zweiten Abfragezyklus, von vorne bzw. von hinten betrieben wird, oder aber die Abfragerichtung in bestimmten Zeitintervallen umgedreht wird, um so auch die Rückwärtsrichtung ständig auf Funktion prüfen zu können.

Nachteilig bei diesem Schleifensystem ist, daß alle Elemente bidirektional ausgelegt sein müssen. Die Schalteinrichtungen derartiger Elemente müssen nach beiden Richtungen Strom führen bzw. sperren können, was beispielsweise durch zwei SIPMOS-Transistoren mit einer entsprechend aufwendigeren Ansteuerelektronik erreicht werden kann. Darüberhinaus müssen die Elemente von beiden Seiten abfragbar sein. Dies alles bedeutet einen nicht unerheblichen zusätzlichen Schaltungsaufwand, der durch eine evtl. Strommeßeinrichtung für die Kurzschlußerkennung weiter beträchtlich erhöht wird, und dies für jedes einzelne Element.

Der bekannte Schleifenbetrieb für Melder nach dem Kettensynchronisationsverfahren hat durch den erheblichen zusätzlichen Schaltungsaufwand in jedem Element eine Verteuerung der Geräte zur Folge. Obwohl im zunehmenden Maße schleifenfähige Systeme gefordert werden, zeigt dennoch die Praxis, daß ein echter Schleifenbetrieb nur sehr selten benötigt wird. Darüberhinaus ist es auch bei Schleifensystemen nicht unbedingt notwendig oder gefordert, bei Störungen bzw. im Fehlerfall tatsächlich alle Elemente weiter zu betreiben.

In der Regel reicht es, die Fehlerstelle möglichst eng einzugrenzen.

Es ist daher Aufgabe der Erfindung, eine Anordnung zu schaffen, die bei Auftreten von Störungen, welche durch einen Fehler (z.B. eine Unterbrechung oder einen Kurzschluß) auf der Meldelinie (z.B. in der Leitung oder im Meldeelement) entstehen, es gestattet, möglichst viele Melder nach dem Kettensynchronisationsverfahren weiter zu betreiben bzw. nicht mehr Melder als notwendig oder zulässig ausfallen zu lassen.

Diese Aufgabe wird erfindungsgemäß mit dem Merkmal des Anspruchs 1 gelöst.

Gemäß der Erfindung werden in einer Gefahrenmeldeanlage, die mit dem Kettensynchronisationsverfahren betrieben wird, in jeder Stichleitung, d.h. erste Meldeprimärleitung, eine Mehrzahl von Umschaltelementen an ausgewählten Orten zwischen zwei Elementen angeordnet. Dabei ist jedes Umschaltelement mit einer Steuerelektronik, einer Durchschalteinrichtung und einer Umschaltvorrichtung versehen und über eine zweite Meldeprimärleitung kettenförmig an die Gefahrenmeldezentrale angeschlossen. Im regulären Betrieb ist jedes Umschaltelement einer jeweiligen Stichleitung (= erste Meldeprimärleitung MPL1) mittels der Umschaltvorrichtung durchgeschaltet. Erkennt die Zentrale eine Störung bzw. einen Fehler in Form einer Unterbrechung auf der Meldelinie, so wird mittels der Steuerelektronik, der Durchschalteeinrichtung und der Umschaltvorrichtung des Umschaltelements, das nach der Unterbrechung angeordnet ist, die ankommende zweite Meldeprimärleitung auf die abgehende Stichleitung geschaltet.

Die Anordnung derartiger Umschaltelemente bringt den Vorteil mit sich, daß für die einzelnen regulären Elemente kein zusätzlicher Schaltungsaufwand erforderlich ist, und daß gezielt, d.h. sinnvoll plaziert, ein oder mehrere Umschaltelemente in eine bestehende Gefahrenmeldeanlage angeordnet werden können, diese jedoch für eine Meldelinie mit einer zusätzlichen Meldeprimärleitung verbunden werden müssen.

In vorteilhafter Weise kann bei einer Störung durch einen Kurzschluß auf der Stichleitung mit dem Umschaltelement, das vor dem Kurzschluß liegt, die abgehende Stichleitung abgeschaltet werden und mit dem nach dem Kurzschluß liegenden Umschaltelement die ankommende zweite Meldeprimärleitung auf die abgehende Stichleitung geschaltet werden. Das hat den Vorteil, daß von der Zentrale aus die Elemente bis zum Umschaltelement vor dem Kurzschluß abgefragt werden können, und daß über die zweite Meldeprimärleitung über das zweite Umschaltelement, das nach dem Kurzschluß angeordnet ist, die weiteren, nach dem zweiten Umschaltelement liegenden Elemente der ersten Meldeprimärleitung weiterhin abgefragt werden können. Lediglich der Leitungsabschnitt, in dem der Kurzschluß aufgetreten ist, der sich zwischen den beiden Umschaltelementer befindet, kann von der Zentrale nicht mehr bedient werden.

Weitere Einzelheiten und Vorteile der Erfindung ergeben sich aus den Unteransprüchen und der Beschreibung der Erfindung anhand einer Zeichnung. Dabei zeigen
Fig. 1 einen ungestörten Stichleitungsbetrieb bei der bekannten Kettensynchronisation,
Fig. 2 einen gestörten Stichleitungsbetrieb bei der bekannten Kettensynchronisation,
Fig. 3 einen ungestörten Schleifenbetrieb bei einer bekannten Kettensynchronisation mit bidirektionalen Schalteinrichtungen in den einzelnen Schaltelementen,
Fig. 4 einen gestörten Schleifenbetrieb entsprechend Fig.3,
Fig. 5 einen ungestörten Betrieb mit erfindungsgemäßen Umschaltelementen,
Fig. 6 einen Betrieb mit erfindungsgemäßen Umschaltelementen bei einer Unterbrechung, z.B. der Leitung,
Fig. 7 einen Betrieb mit erfindungsgemäßen Umschaltelementen bei einem Kurzschluß, z.B. der Meldeleitung, und
Fig. 8 ein Prinzipschaltbild eines erfindungsgemäßen Umschaltelementes.

In Fig. 1 ist beispielhaft eine Gefahrenmeldeanlage, die nach dem Kettensynchronisationsprinzip arbeitet, angedeutet. An die Zentrale Z ist die zweiadrige Meldeprimärleitung MPL mit den Adern a und b angeschlossen. Auf der Meldeprimärleitung sind die einzelnen Elemente E1 bis En angeordnet, die kettenförmig der Reihe nach den nächstfolgenden Melder bzw. das nächstfolgende Element mit einer Schalteinrichtung S1 kettenförmig anschalten.

In Fig. 2 ist ein Leitungsfehler in Form einer Leitungsunterbrechung UB dargestellt, die beispielsweise zwischen dem Element E4 und dem Element E5 auftritt. Bei dem bekannten Pulsmeldesystem nach der Kettensynchronisation ist der Betrieb, d.h. die Melderabfrage, nur noch bis zum Element E4 möglich. In nachteiliger Weise sind sämtliche Elemente, die nach der Leitungsunterbrechung UB liegen, nicht mehr abfragbar.

In Fig.3 ist eine Gefahrenmeldeanlage für Schleifenbetrieb angedeutet. An die Zentrale Z ist die Meldeprimärleitung MPL schleifenförmig angeschaltet, d.h. der Anfang der Meldeleitung MPL-A ist wie üblich mit den einzelnen Elementen E1 bis En an der Zentrale angeschlossen. Der letzte Melder bzw. das letzte Element En ist über die zweiadrige Meldeprimärleitung wieder mit der Zentrale verbunden, was in der Fig.3 durch MPL-E Meldeprimärleitung Ende, und entsprechend der beiden Adern a` und b' dargestellt ist.

In Fig. 4 ist nun ebenfalls am Beispiel eines Leitungsbruches UB die Störung für den Schleifenbetrieb gemäß Fig.3 dargestellt. Bei dieser Anordnung können im Falle einer Unterbrechung UB, die auch durch eine defekte Schalteinrichtung in einem Element hervorgerufen sein kann, alle Elemente weiterbetrieben werden. Liegt der Fehler beispielsweise zwischen dem Element E4 und E5, wie dies in Fig.4 dargestellt ist, so werden die Elemente E1 bis E4 vom Leitungsanfang MPL-A und die Elemente En bis E5 vom Leitungsende MPL-E her abgefragt. Voraussetzung dafür ist, daß die Elemente E1 bis En und die dazugehörigen Schalteinrichtungen S2 so ausgelegt werden, daß sie in beiden Richtungen betreibbar sind, d.h., daß sie sowohl vom Anfang als auch vom Ende der Meldeprimärleitung her abgefragt werden können, was bedeutet, daß sie bidirektional ausgelegt sein müssen. Derartige Schalteinrichtungen S2 müssen also nach beiden Richtungen Strom führen bzw. sperren, was beispielsweise durch zwei SIPMOS-Transistoren mit einer entsprechenden aufwendigen Steuerelektronik erreicht werden kann.

In den Fig.5 bis 7 ist die erfindungsgemäße Anordnung mit Umschaltelementen für Melder nach dem Kettensynchronisationsprinzip dargestellt. Die Elemente E1 bis En werden dabei in bekannter Weise an eine Stichleitung, d.h. erste Meldeprimärleitung MPL1, angeschlossen. Sie verfügen über einfache Durchschalteinrichtungen S1, die nur nach einer Richtung funktionieren, d.h. vom Leitungsanfang zum Leitungsende hin weiterschalten. Sie sind identisch mit dem vom Stichleitungsbetrieb her aus der Pulsmeldetechnik bekannten Elementen und können beispielsweise aus nur einem SIPMOS-Transistor bestehen. Alle Elemente werden immer von der gleichen Seite, nämlich vom Anfang der Meldeprimärleitung her, abgefragt.

In dem hier gezeigten Ausführungsbeispiel ist zwischen die Elemente E3 und E4 und zwischen die Elemente E(n-2) und E(n-1) je ein Umschaltelemente UE1 und UE2 eingefügt. Diese Umschaltelemente werden zusätzlich, wie in den Figuren 5 bis 7 gezeigt, über eine zweite Meldeprimärleitung MPL2 mit der Zentrale Z verbunden. Sie werden über diese zweite Meldeprimärleitung MPL2 versorgt, überwacht und angesteuert, also auch kettensynchron betrieben.

In Fig.8 ist der prinzipielle Aufbau eines erfindungsgemäßen Umschaltelements UE dargestellt. Das Umschaltelement UE besteht im wesentlichen aus einer Steuerelektronik STE mit einer Durchschalteinrichtung S1, einer Umschaltvorrichtung US mit drei fest gekoppelten Kontaktebenen US-1 bis US-3 mit jeweils drei Schaltpositionen 1 bis 3 sowie Klemmen für die ankommenden und abgehenden Meldeprimärleitungen MPL1 und MPL2. Im Ruhezustand, d.h. im regulären Betrieb der Gefahrenmeldeanlage, ist die Umschaltvorrichtung US in Position 1. Das bedeutet, daß die erste Meldeprimärleitung MPL1 (Stichleitung) durchverbunden ist. Dieser Ruhezustand ist statisch, also unabhängig davon, ob das Umschaltelement UE an eine zweite Meldeprimärleitung MPL2 angeschaltet ist oder nicht, bzw. auch dann, wenn die zweite Meldeprimärleitung MPL2 aufgrund eines Fehlers nicht betriebsbereit sein sollte.

Die Versorgung, der Betrieb und die Ansteuerung des Umschaltelementes UE erfolgt ausschließlich über die zweite Meldeprimärleitung MPL2. Über die ankommende a- und b-Ader der zweiten Meldeprimärleitung MPL2 wird die Steuerelektronik STE versorgt. Diese ist genauso aufgebaut wie in den üblichen Elementen der Gefahrenmeldeanlage, die nach dem Kettensynchronisationsprinzip arbeitet. Das bedeutet also, daß sie einen Meßwert liefert, der die ordnungsgemäße Funktion des Umschaltelementes signalisiert und der beispielsweise auch die Position der Umschaltvorrichtung US beinhalten kann. Anschließend schaltet sie in bekannter Weise die zweite Meldeprimärleitung MPL2 über die Schalteinrichtung S1 zum nächsten Umschaltelement weiter. Sie kann darüberhinaus in bekannter Weise Steuerbefehle (z.B. DE-PS 25 33 354) von der Zentrale empfangen und abhängig davon die Umschaltvorrichtung US bedienen. Dies ist beispielhaft in der Fig.8 mit mechanischen Kontakten, die z.B. Relaiskontakte sein können, dargestellt, wobei die drei Kontaktebenen mit US-1 bis US-3 und die Schaltpositionen mit 1-3 bezeichnet sind. Zweckmäßigerweise wird man die Umschaltvorrichtung US mit Transistoren, z.B. selbstleitende bzw. selbstsperrende MOS-Transistoren, aufbauen.

In Fig. 5 ist im ungestörten Betrieb die jeweilige Umschaltvorrichtung US in den einzelnen Umschaltelementen UE durchgeschaltet. Die Umschaltvorrichtung US steht also in ihrer statischen Ruhelage in Position 1. Alle Elemente E1 bis En können daher über die erste Meldeprimärleitung MPL1 wie normale Pulsmelder abgefragt werden. Die Umschaltelemente UE belegen dabei auf der ersten Meldeprimärleitung MPL1 keine zusätzlichen Adressen.

In Fig. 6 ist an einem Beispiel eines Leitungsbruchs UB eine Störung nach dem Element E5 gezeigt. Die Elemente E1 bis E5 werden von der Zentrale Z über die erste Meldeprimärleitung MPL1 ordnungsgemäß erkannt und abgefragt. Das Element E6 kann nicht mehr erkannt werden. Da die Anlagenkonfiguration der Zentrale bekannt ist, kennt sie auch das auf die Fehlerstelle UB nächstfolgende Umschaltelement, hier im Ausführungsbeispiel UE2. Durch einen Steuerbefehl über die zweite Meldeprimärleitung MPL2 wird nun dieses Umschaltelement UE2 veranlaßt, die Umschaltvorrichtung US in die Position 3 zu schalten. Dadurch wird in dem Umschaltelement UE2 die ankommende zweite Meldeprimärleitung MPL2 auf die abgehende erste Meldeprimärleitung MPL1 aufgeschaltet. Die Elemente, im Ausführungsbeispiel E(n-1) bis En, nach dem Umschaltelement UE2 können nun über die zweite Meldeprimärleitung MPL2 abgefragt werden. Die in der Zeichnung durch stärkere Umrandung gekennzeichneten E6 bis E(n-2) nach der Fehlerstelle UB bis zum nächsten Umschaltelement UE2 werden durch den Leitungsbruch UB außer Funktion gesetzt.

In Fig.7 ist anhand eines weiteren Beispiels der Ablauf bei einem Leitungs- bzw. Elementkurzschluß K dargestellt. Die Fehlerstelle K liegt hier nach dem Element E4. Zur Feststellung des Kurzschlusses K ist natürlich auch hier eine Strommeßeinrichtung notwendig, die einen zu großen Linienstrom bzw. einen zu kleinen Widerstand zwischen a- und b-Ader erkennen kann. Diese Strommeßeinrichtung ist in der Regel in der Zentrale realisiert. Die Elemente E1 bis E4 werden in bekannter Weise über die erste Meldeprimärleitung abgefragt. Beim Weiterschalten durch das Element E4 wird die Kurzschlußstelle K zugeschaltet. Es fließt ein erhöhter Linienstrom über die erste Meldeprimärleitung MPL1, der von der Strommeßeinrichtung in der Zentrale erkannt wird. Unmittelbar danach steuert die Zentrale Z über die zweite Meldeprimärleitung MPL2 das vorhergehende, der Fehlerstelle K am nächsten liegende Umschaltelement, im Ausführungsbeispiel UE1 an, und zwar so, daß der fehlerhafte Leitungsabschnitt vollständig freigeschaltet wird, d.h. keine Verbindung zur ersten Meldeprimärleitung oder zur zweiten Meldeprimärleitung aufweist. Dies wird in der Position 2 der Umschaltvorrichtung US des Umschaltelements UE1 erreicht. Damit ist die Fehlerstelle abgeschaltet, der weitere Betrieb der Elemente bis zu diesem Umschaltelement UE1, d.h. die Elemente E1 bis E3 sind nicht mehr gefährdet.

Im nächsten Schritt schaltet die Zentrale Z, wie bereits vom Leitungsbruch UB gemäß der Fig.6 bekannt, über die zweite Meldeprimärleitung das auf die Fehlerstelle K nächstfolgende Umschaltelement UE2 auf die zweite Meldeprimärleitung MPL2 um (Position 3 der Umschaltvorrichtung US). Die restlichen Elemente, hier im Ausführungsbeispiel E(n-1) bis En werden nun über die zweite Meldeprimärleitung abgefragt. Die Elemente zwischen den beiden Umschaltelementen UE1 und UE2, das sind die Elemente E4 bis E(n-2), sind in diesem Fall nicht mehr betriebsbereit.

Durch die erfindungsgemäße Anordnung, d.h. durch den Einsatz von derartigen erfindungsgemäßen Umschaltelementen, kann die Zahl der bei einem einfachen Leitungs- bzw. Elementfehler maximal ausfallgefährdeten Elemente auf die Anzahl der zwischen zwei Umschaltelementen installierten Elemente begrenzt werden. Durch Verwendung von mehreren Umschaltelementen und deren sinnvolle Projektierung bzw. Plazierung in der Meldeprimärleitung kann so auch im Fehlerfall die Gefahrenmeldeanlage weitgehend weiterbetrieben werden. Bei einem Leitungsfehler auf der zweiten Meldeprimärleitung MPL2 oder einem Elementfehler in einem Umschaltelement UE wird der normale Betrieb der Elemente E1 bis En über die erste Meldeprimärleitung MPL1 nicht beeinflußt, da in der Regel alle Umschaltvorrichtungen US in ihrer statischen Ruhelage, d.h. Position 1, verbleiben.

Die erfindungsgemäße Anordnung hat also den Vorteil, daß in einer Gefahrenmeldeanlage, die nach dem Prinzip der Kettensynchronisation, beispielsweise die Pulsmeldetechnik, arbeitet, die dort eingesetzten regulären Melderelemente, beispielsweise Rauchmelder, Druckknopfmelder, externe Melderanzeigen oder dergleichen, die im allgemeinen in großen Stückzahlen auch installiert sind, keinen besonderen Zusatzaufwand erfordern. Es können nämlich alle vorhandenen Elemente, beispielsweise alle Melder und Anzeigen der Pulsmeldetechnik, nach wie vor unverändert weiterbetrieben werden. Werden Maßnahmen zur Reduzierung der Anzahl der bei einem Leitungs- oder Elementfehler vom Ausfall betroffenen Elemente gewünscht oder gefordert, so kann dies mit der erfindungsgemäßen Anordnung durch Einfügen der oben geschilderten Umschaltelemente ohne Änderung bzw. Verteuerung vorhandener Elemente (z.B. Melder) erfolgen. Durch sinnvolles Projektieren von Umschaltelementen kann die maximale Anzahl der im Fehlerfall nicht mehr betreibbaren Elemente bestimmt werden. Sie kann so auf einfache Weise den Anforderungen, Kundenwünschen oder Vorschriften angepaßt werden.

## Patentansprüche

1. Anordnung zum Umschalten von Meldeprimärleitungen (MPL) bei Störungen in einer Gefahrenmeldeanlage, welche nach dem Kettensynchronisationsprinzip arbeitet,
**gekennzeichnet** durch folgende Merkmale:
a) an vorgebbaren Stellen sind zusätzlich zu den Elementen (E1 bis En) einer jeweiligen Stichleitung, d.h. einer ersten Meldeprimärleitung (MPL1), ein oder mehrere Umschaltelemente (UE1, UE2, ...) in der Stichleitung (MPL1) angeordnet,
b) jedes Umschaltelement (UE) der einen Stichleitung (MPL1) ist mit einer Steuerelektronik (STE) und mit einer Umschaltvorrichtung (US) versehen und über eine zweite Meldeprimärleitung (MPL2) kettenförmig an der Gefahrenmelde-Zentrale (Z) angeschlossen, wobei die Steuerelektronik mit einer Durchschalteinrichtung versehen ist und die Umschaltvorrichtung steuert,
c) bei regulärem Betrieb ist in jedem Übertragungselement (UE1, UE2,...) die Stichleitung (MPL1) mittels der Umschaltvorrichtung (US bzw. US-1, US-2) durchgeschaltet,
d) bei einer in der Zentrale (Z) erkannten Störung durch eine Unterbrechung (UB) auf der Stichleitung (MPL1) wird von der Zentrale aus über die zweite Meldeprimärleitung mittels der Steuerelektronik (STE) und der Durchschalteinrichtung (S1) sowie der Umschaltvorrichtung (US bzw. US-1, US-2, US-3) des Umschaltelements (UE2), welches nach der Unterbrechung (UB) in der Stichleitung (MPL1) angeordnet ist, die am Umschaltelement ankommende zweite Meldeprimärleitung (MPL2) auf die vom Umschaltelement abgehende Stichleitung (MPL1) geschaltet.

2. Anordnung nach Anspruch 1,
**dadurch gekennzeichnet**, daß bei einer Störung durch einen Kurzschluß (K) auf der Stichleitung (MPL1) mit dem Umschaltelement (UE1), welches vor dem Kurzschluß (K) in der Stichleitung (MPL1) angeordnet ist, die von diesem Umschaltelement abgehende Stichleitung (MPL1) abgeschaltet wird, und daß mit dem nach dem Kurzschluß (K) angeordneten Umschaltelement (UE2) die ankommende zweite Meldeprimärleitung (MPL2) auf die abgehende Stichleitung (MPL1) geschaltet wird.

3. Anordnung nach Anspruch 1 oder 2,
**dadurch gekennzeichnet**, daß das Umschaltelement Anschlußklemmen für eine ankommende und eine abgehende Stichleitung (MPL1) sowie für eine ankommende und abgehende zweite Meldeprimärleitung (MPL2) aufweist, und daß die Durchschalteinrichtung (S1) und die Umschaltvorrichtung (US) von der Steuereinrichtung (STE) in Abhängigkeit von Steuerbefehlen seitens der Zentrale (Z) geschaltet werden, wobei die Umschaltvorrichtung (US) zumindest drei Umschaltebenen und drei Schaltpositionen aufweist.

4. Anordnung nach einem der vorhergehenden Ansprüche,
**dadurch gekennzeichnet**, daß die Steuerelektronik und die Durchschalteinrichtung (S1) wie in regulären Elementen ausgebildet sind.

5. Anordnung nach Anspruch 4,
**dadurch gekennzeichnet**, daß die Umschaltelemente (UE) von der Zentrale (Z) aus über die zweite Meldeprimärleitung (MPL2) auf ihre ordnungsgemäße Funktion abgefragt werden, wobei die Schaltposition der Umschaltvorrichtung (US) zur Zentrale (Z) übertragen wird, oder angesteuert werden, um Steuerbefehle zum Schalten der Umschaltvorrichtung (US) zu übertragen.

## Claims

1. Arrangement for changing over primary detection lines (MPL) in the event of disturbances in a hazard detection system which operates in accordance with the chain synchronization principle, characterized by the following features:
a) at predeterminable points, in addition to the elements (E1 to En) of a respective spur line, that is to say a first primary detection line (MPL1), one or more changeover elements (UE1, UE2, ...) are arranged in the spur line (MPL1),
b) each changeover element (UE) of the one spur line (MPL1) is provided with control electronics (STE) and with a changeover device (US) and is connected, via a second primary detection line (MPL2), in chain configuration to the hazard detection control station (Z), the control electronics being provided with a switchingthrough device and controlling the changeover device,
c) during normal operation the spur line (MPL1) is switched through in each transmission element (UE1, UE2, ...) by means of the changeover device (US or US-1, US-2),
d) in the event of a disturbance, which is identified in the control station (Z), due to an interruption (UB) on the spur line (MPL1), the second primary detection line (MPL2) arriving at the changeover element is switched, from the control station via the second primary detection line, to the spur line (MPL1) leaving the changeover element by means of the control electronics (STE) and the switching-through device (S1) as well as the changeover device (US or US-1, US-2, US-3) of the changeover element (UE2), which is arranged in the spur line (MPL1) downstream of the interruption (UB).

2. Arrangement according to Claim 1, characterized in that, in the event of a disturbance due to a short circuit (K) on the spur line (MPL1), the changeover element (UE1), which is arranged in the spur line (MPL1) upstream of the short circuit (K), disconnects the spur line (MPL1) leaving this changeover element, and in that the changeover element (UE2) arranged downstream of the short circuit (K) switches the incoming second primary detection line (MPL2) to the outgoing spur line (MPL1).

3. Arrangement according to Claim 1 or 2, characterized in that the changeover element has terminals for an incoming and an outgoing spur line (MPL1) as well as for an incoming and outgoing second primary detection line (MPL2), and in that the switching-through device (S1) and the changeover device (US) are switched by the control device (STE) as a function of control instructions from the control station (Z), the changeover device (US) having at least three changeover levels and three switch positions.

4. Arrangement according to one of the preceding claims, characterized in that the control electronics and the switching-through device (S1) are constructed as in normal elements.

5. Arrangement according to Claim 4, characterized in that the changeover elements (UE) are interrogated from the control station (Z), via the second primary detection line (MPL2), for their proper functioning, the switch position of the changeover device (US) being transmitted to the control station (Z), or are driven in order to transmit control instructions for switching the changeover device (US).

## Revendications

1. Dispositif pour commuter des lignes primaires de signalisation (MPL) en cas de perturbations dans une installation de signalisation de danger, qui fonctionne selon le principe de la synchronisation en chaîne,
caractérisé par les particularités suivantes :
a) en plus des éléments (UE1 à UEn) d'une ligne de dérivation, c'est-à-dire d'une première ligne primaire de signalisation (MPL), un ou plusieurs éléments de commutation (UE1, UE2, ...) sont disposés, en des emplacements pouvant être prescrits, dans la ligne de dérivation (MPL1),
b) chaque élément de commutation (UE1) d'une ligne de dérivation (MPL) est munie d'une unité de commande électronique (STE) et d'un dispositif de commutation (US) et est raccordé, en chaîne, par l'intermédiaire d'une seconde ligne primaire de signalisation (MPL2), au central de signalisation de danger (Z), l'unité électronique de commande étant munie d'un dispositif d'interconnexion et commandant le dispositif de commutation,
c) dans le cas d'un fonctionnement régulier, dans chaque élément de transmission (UE1,UE2,...), la ligne de dérivation (MPL1) est interconnectée au moyen du dispositif de commutation (US ou US-1, US-2),
d) si l'on détecte dans le central une perturbation (Z) due à une interruption (UB) dans la ligne de dérivation (MPL1), la seconde ligne primaire de signalisation (MPL2), qui arrive à l'élément de commutation, est branchée à partir du central par l'intermédiaire de la seconde ligne primaire de signalisation à la ligne de dérivation (MPL1), qui part de l'élément de commutation, au moyen de l'unité électronique de commande (STE) et du dispositif d'interconnexion (S1) ainsi que du dispositif de commutation (US ou US-1, US-2, US-3) de l'élément de commutation (UE2), qui est en aval de l'interruption (UB) dans la ligne de dérivation (MPL1).

2. Dispositif suivant la revendication 1, caractérisé par le fait que dans le cas d'une perturbation due à un court-circuit (K) dans la ligne de dérivation (MPL1) comportant l'élément de commutation (UE1), qui est en amont du court-circuit (K) dans la ligne de dérivation (MPL1), la ligne de dérivation (MPL1), qui part de cet élément de commutation, est débranchée, et la seconde ligne primaire de signalisation d'arrivée (MPL2) est raccordée à la ligne de dérivation de départ (MPL1), au moyen de l'élément de commutation (UE2) en aval du court-circuit (K).

3. Dispositif suivant la revendication 1 ou 2, caractérisé par le fait que l'élément de commutation comporte des bornes de raccordement pour une ligne de dérivation d'arrivée et pour une ligne de dérivation de départ (MPL1) ainsi que pour une seconde ligne primaire de signalisation d'arrivée et de départ (MPL2), et le dispositif d'interconnexion (S1) et le dispositif de commutation (US) sont branchés par le dispositif de commande (STE) en fonction d'instructions de commande provenant du central (Z), le dispositif de commutation (US) comportant au moins trois plans de commutation et trois positions de commutation.

4. Dispositif suivant l'une des revendications précédentes, caractérisé par le fait que l'unité électronique de commande et le dispositif d'interconnexion (S1) sont formés comme dans des éléments réguliers.

5. Dispositif suivant la revendication 4, caractérisé par le fait que les éléments de commutation (UE1) sont interrogés, afin de déterminer s'ils fonctionnent correctement, par le central (Z) par l'intermédiaire de la seconde ligne primaire de signalisation (MPL2), la position de commutation du dispositif de commutation (US) étant transmise au central (Z), ou sont commandés pour transmettre des instructions de commutation du dispositif de commutation (US).
